# FASCICULE DE BREVET EUROPEEN

(11) **EP 1 103 441 B1**
(45) Date de publication et mention de la délivrance du brevet: **18.08.2004**
(21) Numéro de dépôt: 00403215.7
(22) Date de dépôt: 17.11.2000
(51) Int. Cl.: B61D 17/20

(54) **Plancher de circulation entre deux véhicules**
Fussboden für die Übergangseinrichtung zwischen zwei Fahrzeugen
Floor for the intercommunication passage between two vehicles

(30) Priorité: 26.11.1999 FR 9914923
(43) Date de publication de la demande: 30.05.2001
(73) Titulaire: FAIVELEY TRANSPORT, 93200 Saint-Denis (FR)
(72) Inventeur: Mauberger, Thierry Pierre, 37300 Joue les Tours (FR)
(74) Mandataire: Keib, Gérard

(56) Documents cités:
- WO-A-95/06580
- DE-U- 9 307 065

## Description

L'invention concerne un plancher permettant de circuler entre deux véhicules reliés ensemble par une liaison articulée.

Ce plancher est notamment destiné à un couloir d'intercirculation de passagers entre deux voitures d'un véhicule ferroviaire, tel que, par exemple, des rames de tramway, métropolitain ou train, ou d'un véhicule routier, tel que, par exemple, un autobus.

On connaît déjà de tels planchers d'intercirculation, par les documents WO-A-95/06580 et EP-B-0722875.

Notamment, le document EP-B- 0 722 873, décrit une passerelle d'intercommunication comprenant plusieurs éléments coulissant les uns dans les autres et un châssis à ciseaux permettant d'éviter la formation de lacunes entre les éléments dans les virages.

Dans le dispositif décrit par le document EP-B- 0 722 873, le châssis est sous tension de ressort ce qui a pour effet que les différents éléments se remettent en place après leur déviation dans un virage.

Un tel dispositif présente l'inconvénient de comprendre de nombreuses pièces en frottement, sensibles à l'usure. Par ailleurs, du fait du grand nombre de pièces, le montage de ce type de passerelle est relativement compliqué.

La présente invention a pour objet de réaliser un plancher de circulation entre véhicules comprenant un nombre réduit de pièces mobiles afin de limiter l'usure par frottement, tout en étant apte à s'adapter aux mouvements relatifs entre les véhicules.

Ce plancher présente également l'avantage de pouvoir être monté facilement sur différents types de véhicules.

A cet effet, le plancher selon l'invention comprend une première palette pouvant être fixée à l'extrémité de l'un des véhicules et une seconde palette pouvant être fixée à l'extrémité de l'autre véhicule. Ces deux palettes fixes sont recouvertes chacune partiellement par une palette mobile, et elles sont reliées l'une à l'autre par deux organes déformables.

Chaque organe déformable comprend deux bielles articulées l'une à l'autre et respectivement reliées de façon articulée à l'une et à l'autre des dites palettes fixes. Chaque bielle est reliée à l'autre bielle par deux biellettes qui sont articulées ensemble et fixées de façon articulée à chacune des bielles en un point compris entre un point d'articulation de la bielle sur la palette fixe et le point d'articulation commun des deux bielles.

Les deux biellettes forment ainsi avec les deux bielles un parallélogramme déformable sensiblement horizontal, le point d'articulation commun des deux biellettes étant solidaire de la palette mobile et mobile en rotation par rapport à cette palette mobile.

La palette mobile est ainsi guidée cinématiquement par le parallélogramme déformable lors des mouvements des véhicules.

D'autres particularités et avantages de l'invention apparaîtront encore dans la description ci-après.

Aux dessins annexés donnés à titre d'exemples non limitatifs :
- la figure 1 est une vue de dessus du plancher selon l'invention ;
- la figure 2 représente une vue en coupe du plancher selon l'invention;
- la figure 3 représente un schéma de principe du plancher vu de dessus lors du franchissement d'un virage des véhicules.

La figure 1 représente un plancher 1 permettant de circuler entre deux véhicules, non représentés, reliés ensemble par une liaison articulée non représentée.

Le plancher comprend :
- une première palette 2 pouvant être fixée à l'extrémité de l'un des véhicules ;
- une seconde palette 3 pouvant être fixée à l'extrémité de l'autre véhicule ;
- une palette mobile 4 reposant sur les palettes fixes 2 et 3.

Les deux palettes fixes 2, 3 sont ainsi recouvertes chacune partiellement par la palette mobile 4, tel que représenté sur les figures 2 et 3.

Les palettes fixes et mobiles sont d'un matériau rigide et résistant, apte à supporter de légères déformations, tel que par exemple du métal ou un composite.

Les deux palettes fixes 2, 3 sont reliées l'une à l'autre par deux organes déformables 5 de même type.

Chaque organe déformable 5 comprend deux bielles 6 et deux biellettes 7.

Les deux bielles 6 sont articulées l'une à l'autre par leurs extrémités au moyen d'une articulation 8 dont l'axe est perpendiculaire au plan de la palette mobile 4.

Les extrémités des bielles 6 opposées à l'articulation 8 sont reliées de façon articulée à l'une et à l'autre des dites palettes fixes 2, 3.

Chaque bielle 6 est reliée à l'autre bielle 6 par deux biellettes 7.

Les biellettes 7 sont reliées par une articulation 9, et elles sont fixées par des articulations 10 à chacune des bielles 6.

Les articulations 10 sont ainsi situées sur les bielles 6 en un point compris entre un point d'articulation de la bielle sur la palette fixe et l'articulation commune 8 des deux bielles 6.

Dans le mode de réalisation représenté sur les figures, les articulations 10 sont placées au milieu des bielles 6.

Les deux biellettes 7 forment ainsi avec les deux bielles 6 un parallélogramme déformable 5 sensiblement horizontal.

L'articulation 9, commune aux deux biellettes 7, est solidaire de la palette mobile 4, tout en étant mobile en rotation autour d'un axe perpendiculaire à cette palette mobile.

Cette articulation commune 9 est située sur un axe X dit médian, perpendiculaire à l'axe longitudinal Y, et définissant symétrie longitudinale de la palette mobile 4. Les axes X et Y sont représentés sur la figure 1, la direction longitudinale étant définie comme étant celle du véhicule sur lequel les palettes peuvent être montées.

Les extrémités des bielles 6 opposées à leur articulation commune 8 sont fixées chacune de façon articulée à un bras 11, lui-même relié de façon articulée à une palette fixe 2, 3.

Chaque articulation 12 reliant une bielle 6 à un bras 11 présente un axe perpendiculaire au plan de la palette mobile 4.

L'axe de l'articulation 13 reliant un bras 11 à une palette fixe 2, 3, est parallèle au plan de la palette fixe 2, 3 et perpendiculaire à l'axe Y longitudinale de la palette fixe 2, 3.

Dans le mode de réalisation représenté sur la figure 2, l'axe de l'articulation 13 est fixé sur une chape 14 fixée par des vis sur la face inférieure des palettes fixes 2, 3.

L'association des deux articulations 13 permet ainsi de compenser les variations de hauteur induites par le mouvement relatif des deux véhicules.

Les axes des bielles 6 et biellettes 7, tels que représentés sur la figure 2, sont sensiblement parallèles au plan de la palette mobile 4, les axes des articulations 8, 9, 10 et 12 étant perpendiculaires à ce plan.

Les axes d'articulation de chaque parallélogramme sont donc perpendiculaires au plan formé par les palettes 2, 3, 4 lorsqu'il n'existe pas de dénivelé entre les palettes 2, 3.

Dans le mode de réalisation représenté sur la figure 1, les palettes fixes 2, 3 et mobile 4 étant alignées selon la direction longitudinale, les deux parallélogrammes déformables 5 sont symétriques entre eux par rapport à l'axe longitudinal Y de la palette mobile, le point d'articulation commun 8 des bielles 6 de chaque parallélogramme étant proche dudit axe longitudinal Y.

Les longueurs des bielles 6 et des biellettes 7 sont telles que, pour chaque parallélogramme 5, l'articulation 9 fixée sur la palette mobile et les deux articulations 12 reliées aux palettes fixes par les bras 11 sont toujours alignées quelque soit la position relative des palettes fixes.

Cette caractéristique permet à la palette mobile 4 de revenir dans l'axe des palettes fixes 2, 3, lorsque les véhicules suivent une direction rectiligne.

La palette mobile 4 repose sur les palettes fixes 2, 3 par l'intermédiaire d'au moins deux patins 15 de glissement répartis régulièrement sur chacun de ses bords 20 parallèles à l'axe médian X.

Dans le mode de réalisation représenté sur les figures, chaque bord 20 de la palette mobile 4 comprend trois patins 15 répartis régulièrement.

Chaque patin 15 est fixé sur le bord de la palette mobile 4 au moyen d'une charnière 16 fixée par des vis sur le bord de la palette mobile. L'axe 17 de la charnière est parallèle au bord 20 de la palette mobile et perpendiculaire à la direction longitudinale de celle-ci.

Les patins 15 sont réalisés en un matériau résistant à l'usure.

Les parallélogrammes déformables 5 sont réglés de sorte que l'espace entre la palette mobile et les palettes fixes soit suffisamment réduit pour empêcher le passage d'objets ou de doigts d'un passager entre les palettes.

Une légère précontrainte appliquée sur la palette mobile permet par ailleurs de compenser le roulis.

La palette mobile 4 ne repose ainsi pas directement sur les palettes fixes. Les patins 15, reliés à la palette mobile 4, font office de pièces d'usures interchangeables.

La surface des palettes fixes 2, 3 sur laquelle les patins 15 sont susceptibles de se déplacer lors des mouvements des véhicules, est lisse, afin de limiter le frottement et l'usure des patins.

Les autres surfaces des palettes fixes 2, 3 et mobiles 4 sont rugueuses afin d'éviter les glissades des passagers.

Les dimensions et la forme de la palette mobile 4 sont telles que cette dernière recouvre chacune des palettes fixes 2, 3, selon une surface suffisante de façon à maintenir ce recouvrement quelque soit les positions relatives des deux véhicules.

La palette mobile 4 présente une souplesse suffisante de manière à pouvoir se déformer et pour rester en contact des palettes fixes 2, 3 en cas de mouvement de roulis et/ou de dénivelé entre les deux véhicules.

Les faibles angulations de roulis entre les caisses sont reprises dans le parallélogramme déformable grâce aux jeux et aux déformations élastiques des bielles et biellettes.

Les palettes fixes 2 et 3 sont fixées aux véhicules par des vis. Elles peuvent par exemple être fixées sur les caisses des véhicules.

Dans le mode de réalisation représenté sur la figure 3, chacune des palettes fixes 2, 3, comprend une partie 18 de surface rugueuse et une partie 19 de surface lisse.

Les dimensions de la partie lisse 19, issues des calculs de débattement cinématique, sont suffisantes pour que les patins 15 ne reposent pas sur la partie rugueuse 18 quelques soient les positions relatives des palettes fixes 2, 3, et mobile 4.

Le parallélogramme déformable est alors fixé sur la partie 19, celle-ci étant fixée par visserie sur la partie 18. La partie 19 soumise à l'usure peut être ainsi facilement changée.

La partie 18 est alors fixée sur la caisse du véhicule.

Ce mode de réalisation permet d'adapter facilement le plancher à différents types de véhicules en adaptant les dimensions de la partie 18 des palettes fixes.

Le plancher peut ainsi être aisément démonté et remonté, sur différents véhicules.

Le fonctionnement du plancher selon l'invention est maintenant décrit en détail en référence à la figure 3.

On définit, pour chaque parallélogramme 5, un angle α formé par les bielles 6 entre elles et un angle β formé par les biellettes 7 entre elles.

Les bords transversaux 20 des palettes 2, 3 (ou des parties 18), opposés aux bords transversaux fixés au véhicule, forment entre eux un angle γ.

Lors du franchissement d'une courbe, tel qu'un virage à droite représenté sur la figure 3, les points d'articulation 12 du parallélogramme 5 proche du centre de courbure se rapprochent l'un de l'autre. Ce rapprochement provoque une diminution des angles α et β.

Au contraire, les points d'articulation 12 du parallélogramme 5 distant du centre de courbure s'éloignent l'un de l'autre. Cet éloignement provoque une augmentation des angles α et β.

Lors de ce mouvement, les points d'articulation 9 et 12 de chaque parallélogramme 5 restent alignés, chaque point d'articulation 9 restant équidistant des points d'articulation 12, de sorte qu'en sortie du virage, les palettes fixes 2, 3 et mobile 4 vont se positionner d'elles mêmes les unes par rapport aux autres de manière que l'axe médian X de la palette 4 s'aligne avec la bissectrice de l'angle γ, sans nécessiter l'intervention d'un moyen de rappel, tel qu'un ressort.

L'axe de l'articulation 13 étant parallèle au plan du plancher, l'extrémité du bras 11 reliée à une articulation 12 peut se déplacer suivant une direction perpendiculaire au plan du plancher. Cette articulation particulière permet de rattraper les différences de niveau pouvant se former entre les différentes palettes.

Les éventuels mouvements de roulis sont quant à eux supportés par la palette mobile 4 grâce à une certaine souplesse en flexion de cette dernière.

Le roulis peut être repris au droit des parallélogrammes déformables, par exemple par un silent bloc au niveau des articulations 12 ou 13.

## Revendications

1. Plancher permettant de circuler entre deux véhicules reliés ensemble par un liaison articulée, **caractérisé en ce qu'**il comprend une première palette (2) pouvant être fixée à l'extrémité de l'un des véhicules et une seconde palette (3) pouvant être fixée à l'extrémité de l'autre véhicule, ces deux palettes fixes (2, 3) étant recouvertes chacune partiellement par une palette mobile (4), les deux palettes fixes étant reliées l'une à l'autre par deux organes déformables (5), chaque organe déformable (5) comprenant deux bielles (6) articulées l'une à l'autre et respectivement reliées de façon articulée à l'une et à l'autre des dites palettes fixes, chaque bielle (6) étant reliée à l'autre bielle par deux biellettes (7) qui sont articulées ensemble et fixées de façon articulée à chacune des bielles (6) en un point compris entre un point d'articulation de la bielle (6) sur la palette fixe et le point d'articulation commun (8) des deux bielles, les deux biellettes (7) formant avec les deux bielles (6) un parallélogramme déformable sensiblement horizontal, le point d'articulation commun (9) des deux biellettes (7) étant solidaire de la palette mobile (4) et mobile en rotation par rapport à cette palette mobile (4).

2. Plancher selon la revendication 1 **caractérisé en ce que** les extrémités des bielles (6) opposées à leur point d'articulation commun (8) sont fixées chacune de façon articulée à un bras (11) qui est lui-même relié de façon articulée à la palette fixe (2, 3) suivant un axe parallèle au plan de la palette fixe (2, 3) et perpendiculaire à l'axe longitudinal Y de celle-ci.

3. Plancher selon l'une quelconque des revendications 1 et 2 **caractérisé en ce que** le plan contenant le parallélogramme déformable est sensiblement parallèle au plan formé par les palettes fixes (2, 3) et mobile (4), les axes d'articulation dudit parallélogramme étant perpendiculaires au plan formé par lesdites palettes (2, 3, 4), lorsqu'il n'existe pas de dénivelé entre les palettes (2, 3).

4. Plancher selon l'une quelconque des revendications 1 à 3 **caractérisé en ce que** le point d'articulation commun (9) des deux biellettes (7) fixé sur la palette mobile (4) est situé sur un axe (X) dit médian, perpendiculaire à l'axe longitudinal (Y) du plancher, et définissant une symétrie longitudinale de ladite palette mobile (4).

5. Plancher selon la revendication 4 **caractérisé en ce que**, les palettes fixes (2, 3) et mobile (4) étant alignées selon la direction longitudinale, les deux parallélogrammes déformables sont symétriques entre eux par rapport à l'axe longitudinal Y de la palette mobile (4), le point d'articulation commun (8) des bielles (6) de chaque parallélogramme étant proche dudit axe longitudinal (Y).

6. Plancher selon l'une quelconque des revendications 1 à 5 **caractérisé en ce que** les longueurs des bielles (6) et biellettes (7) sont telles que l'articulation commune (9) des biellettes (7), fixée sur la palette mobile (4) et les articulations (12) des bielles (6) reliées aux palettes fixes (2, 3) soient alignées quelque soit les positions relatives des palettes fixes (2, 3) et mobile (4).

7. Plancher selon l'une quelconque des revendications 1 à 6 **caractérisé en ce que** la palette mobile (4) recouvre chacune des palettes fixes (2, 3) selon une surface suffisante de façon à maintenir ce recouvrement quelque soit les positions relatives des deux véhicules.

8. Plancher selon l'une quelconque des revendications 1 à 7 **caractérisé en ce que** la palette mobile (4) présente une souplesse suffisante de manière à pouvoir se déformer et pour rester en contact des palettes fixes (2, 3), en cas de mouvement de roulis ou de dénivelé entre les deux véhicules.

9. Plancher selon l'une quelconque des revendications 1 à 8 **caractérisé en ce que** la palette mobile (4) repose sur les palettes fixes (2, 3) par l'intermédiaire d'au moins deux patins (15) de glissement répartis régulièrement sur chacun de ses bords (20) parallèles à l'axe médian (X).

10. Plancher selon la revendication 9 **caractérisé en ce que** les patins (15) de glissement sont fixés de façon articulée à la palette mobile (4) suivant un axe parallèle au plan de la palette mobile et perpendiculaire à la direction longitudinale de celle-ci.

## Patentansprüche

1. Fußboden, der es ermöglicht, zwischen zwei gelenkig verbundenen Fahrzeugen zu verkehren, **dadurch gekennzeichnet, dass** er eine erste Platte (2) aufweist, die am Ende des einen Fahrzeugs befestigt werden kann, sowie eine zweite Platte (3), die am Ende des anderen Fahrzeugs befestigt werden kann, wobei diese beiden festen Platten (2, 3) jeweils teilweise von einer mobilen Platte (4) bedeckt werden, wobei die beiden festen Platten über zwei verformbare Organe (5) miteinander verbunden sind, wobei jedes verformbare Organ (5) zwei aneinander angelenkte und gelenkig mit der einen und der anderen der besagten festen Platten verbundene Stangen (6) umfasst, wobei jede Stange (6) mit der anderen Stange über zwei Schwingarme (7) verbunden ist, die gemeinsam gegliedert und gelenkig an jeder der Stangen (6) an einer Stelle befestigt sind, die sich zwischen einem Gelenkpunkt der Stange (6) an der festen Platte und dem gemeinsamen Gelenkpunkt (8) der beiden Stangen befindet, wobei die beiden Schwingarme (7) mit den beiden Stangen (6) ein etwa horizontal verformbares Parallelogramm bilden, wobei der gemeinsame Gelenkpunkt (9) der beiden Schwingarme (7) Bestandteil der mobilen Platte (4) und drehbar in Bezug auf diese mobile Platte (4) ist.

2. Fußboden gemäß Anspruch 1, **dadurch gekennzeichnet, dass** die gegenüberliegenden Enden der Stangen (6) an ihrem gemeinsamen Gelenkpunkt (8) jeweils gelenkig an einem Arm (11) befestigt sind, der seinerseits gemäß einer zur Ebene der festen Platte (2, 3) parallel und einer zur Längsachse Y derselben lotrecht verlaufenden Achse gelenkig mit der festen Platte (2, 3) verbunden ist.

3. Fußboden gemäß einem der Ansprüche 1 und 2, **dadurch gekennzeichnet, dass** die das verformbare Parallelogramm enthaltende Ebene etwa parallel zu der von den festen Platten (2, 3) und der mobilen Platte (4) gebildeten Ebene ist, wobei die Gelenkachsen des besagten Parallelogramms lotrecht zu der von den besagten Platten (2, 3, 4) gebildeten Ebene sind, wenn zwischen den Platten (2, 3) kein Höhenunterschied besteht.

4. Fußboden gemäß einem der Ansprüche 1 bis 3, **dadurch gekennzeichnet, dass** der an der mobilen Platte (4) befestigte gemeinsame Gelenkpunkt (9) der beiden Schwingarme (7) auf einer so genannten mittleren Achse (X) liegt, die lotrecht zur Längsachse (Y) des Fußbodens verläuft und eine Längssymmetrie der besagten mobilen Platte (4) definiert.

5. Fußboden gemäß Anspruch 4, **dadurch gekennzeichnet, dass** die festen Platten (2, 3) und die mobile Platte (4) in Längsrichtung fluchten, wobei die beiden verformbaren Parallelogramme in Bezug auf die Längsachse (Y) der mobilen Platte (4) symmetrisch zueinander sind, wobei der gemeinsame Gelenkpunkt (8) der Stangen (6) eines jeden Parallelogramms in der Nähe der besagten Längsachse (Y) liegt.

6. Fußboden gemäß einem der Ansprüche 1 bis 5, **dadurch gekennzeichnet, dass** die Längen der Stangen (6) und der Schwingarme (7) so bemessen sind, dass das an der mobilen Platte (4) befestigte gemeinsame Gelenk (9) der Schwingarme (7) und die mit den festen Platten (2, 3) verbundenen Gelenke (12) der Stangen (6) in jeder Relativposition der festen Platten (2, 3) und der mobilen Platte (4) fluchtend sind.

7. Fußboden gemäß einem der Ansprüche 1 bis 6, **dadurch gekennzeichnet, dass** die mobile Platte (4) jede der festen Platten (2, 3) über eine Fläche bedeckt, die groß genug ist, um diese Überdeckung in jeder Relativposition der beiden Fahrzeuge aufrecht zu erhalten.

8. Fußboden gemäß einem der Ansprüche 1 bis 7, **dadurch gekennzeichnet, dass** die mobile Platte (4) eine ausreichende Flexibilität aufweist, um sich verformen zu können und um im Fall einer Schwingerbewegung oder eines Höhenunterschieds zwischen den beiden Fahrzeugen in Kontakt mit den festen Platten (2, 3) zu bleiben.

9. Fußboden gemäß einem der Ansprüche 1 bis 8, **dadurch gekennzeichnet, dass** die mobile Platte (4) über mindestens zwei regelässig an jedem ihrer parallel zur Mittelachse (X) verlaufenden Ränder (20) verteilte Gleitschuhe (15) auf den festen Platten (2, 3) aufliegt.

10. Fußboden gemäß Anspruch 9, **dadurch gekennzeichnet, dass** die Gleitschuhe (15) gemäß einer zur Ebene der mobilen Platte parallel und lotrecht zur Längsrichtung derselben verlaufenden Achse gelenkig an der mobilen Platte (4) befestigt sind.

## Claims

1. A floor for passing between two vehicles connected together by an articulated link, **characterised in that** it comprises a first pallet (2) which can be fixed to the end of one of the vehicles and a second pallet (3) which can be fixed to the end of the other vehicle, these two fixed pallets (2, 3) each being partially covered by a movable pallet (4), the two fixed pallets being connected to each other by two deformable members (5),
each deformable member (5) comprising two links (6) articulated on each other and respectively connected in an articulated fashion to each of the said fixed pallets, each link (6) being connected to the other link by two connecting rods (7) which are articulated together and fixed in an articulated fashion to each of the links (6) at a point lying between a point of articulation of the link (6) on the fixed pallet and the common articulation point (8) of the two links, the two connecting rods (7) forming with the two links (6) a substantially horizontal deformable parallelogram, the common articulation point (9) of the two connecting rods (7) being fixed to the movable pallet (4) and able to move in rotation with respect to this movable pallet (4).

2. A floor according to Claim 1, **characterised in that** the ends of the links (6) opposite to their common articulation point (8) are each fixed in an articulated fashion to an arm (11) which is itself connected in an articulated fashion to the fixed pallet (2, 3) on an axis parallel to the plane of the fixed pallet (2, 3) and perpendicular to the longitudinal axis Y thereof.

3. A floor according to either one of Claims 1 and 2, **characterised in that** the plane containing the deformable parallelogram is substantially parallel to the plane formed by the fixed (2, 3) and movable (4) pallets, the articulation axes of the said parallelogram being perpendicular to the plane formed by the said pallets (2, 3, 4) when there is no difference in level between the pallets (2, 3).

4. A floor according to any one of Claims 1 to 3, **characterised in that** the common articulation point (9) of two connecting rods (7) fixed to the movable pallet (4) is situated on a so-called median axis (X), perpendicular to the longitudinal axis (Y) of the floor and defining a longitudinal symmetry of the said movable pallet (4).

5. A floor according to Claim 4, **characterised in that**, the fixed (2, 3) and movable (4) pallets being aligned in the longitudinal direction, the two deformable parallelograms are symmetrical with each other with respect to the longitudinal axis Y of the movable pallet (4), the common articulation point (8) of the links (6) of each parallelogram being close to the said longitudinal axis (Y).

6. A floor according to any one of Claims 1 to 5, **characterised in that** the lengths of the links (6) and connecting rods (7) are such that the common articulation (9) of the connecting rods (7), fixed to the movable pallet (4), and the articulations (12) of the links (6) connected to the fixed pallets (2, 3) are aligned whatever the relative positions of the fixed (2, 3) and movable (4) pallets.

7. A floor according to any one of Claims 1 to 6, **characterised in that** the movable pallet (4) overlaps each of the fixed pallets (2, 3) over a sufficient surface so as to maintain this overlap whatever the relative positions of the two vehicles.

8. A floor according to any one of Claims 1 to 7, **characterised in that** the movable pallet (4) has sufficient flexibility so as to be able to deform and remain in contact with the fixed pallets (2, 3) in the event of a rolling movement or a difference in level between the two vehicles.

9. A floor according to any one of Claims 1 to 8, **characterised in that** the movable pallet (4) rests on the fixed pallets (2, 3) by means of at least two sliding runners (15) distributed regularly on each of its edges (20) parallel to the median axis (X).

10. A floor according to Claim 9, **characterised in that** the sliding runners (15) are fixed in an articulated fashion to the movable pallet (4) on an axis parallel to the plane of the movable pallet and perpendicular to the longitudinal direction thereof.
